# EUROPÄISCHE PATENTSCHRIFT

(11) **EP 0 694 117 B1**
(45) Veröffentlichungstag und Bekanntmachung des Hinweises auf die Patenterteilung: **23.10.1996**
(21) Anmeldenummer: 94914353.1
(22) Anmeldetag: 08.04.1994
(51) Int. Cl.: F01M 1/02, F02M 39/02

(54) **VERBRENNUNGSMOTOR MIT KRAFTSTOFF-EINSPRITZUNG**
INTERNAL COMBUSTION ENGINE WITH FUEL INJECTION
MOTEUR A COMBUSTION INTERNE A INJECTION DE CARBURANT

(30) Priorität: 16.04.1993 DE 4312393
(43) Veröffentlichungstag der Anmeldung: 31.01.1996
(73) Patentinhaber: Motorenfabrik Hatz GmbH & Co. KG, D-94099 Ruhstorf (DE)
(72) Erfinder: Absenger, Erich, D-94032 Passau (DE)
(74) Vertreter: Grättinger & Partner
(86) Internationale Anmeldenummer: EP9401096
(87) Internationale Veröffentlichungsnummer: WO9424421

(56) Entgegenhaltungen:
- DE-A- 2 037 117
- FR-A- 1 359 272
- FR-A- 2 392 245
- GB-A- 2 090 911
- US-A- 1 521 267
- US-A- 2 955 582

## Beschreibung

Die Erfindung betrifft einen Verbrennungsmotor mit Kraftstoff-Einspritzung, insbesondere einen Einzylinder-Dieselmotor, bei welchem über eine Nockenwelle ein Kipphebel für den Antrieb der Einspritzpumpe betätigt wird.

Es ist aus Dokument FR-A-1359272 bekannt, über eine Seite eines auf seiner anderen Seite nockenbetätigten Kipphebels zwei Pumpenaggregate, nämlich eine Kraftstofförderpumpe und eine Ölpumpe anzutreiben. Dabei sind beide Aggregate federnd gegen den Kipphebel abgestützt. Eine Vereinfachung der Aggregate als solche ist damit nicht verbunden.

Bei einem Verbrennungsmotor der eingangs genannten Art besteht die Aufgabe darin, den Motor konstruktiv zu vereinfachen, was dadurch erreicht wird, daß der Pumpen-Stempel der Einspritzpumpe über einen Mitnehmer mit dem Kipphebel verbunden ist, wobei am Kipphebel außerdem eine vorgespannte Druckfeder abgestützt ist, welche den Abtastpunkt des Kipphebels am Nocken hält und die in einem Hohlzylinder aufgenommen ist, welcher den Kolben einer Ölpumpe bildet. Somit erübrigt sich eine Rückstellfeder für die Einspritzpumpe.

Dabei ist mit einem Ende des Kipphebels zweckmäßig der Stempel der Einspritzpumpe verbunden und an dessen über seinen nockenseitigen Abtastpunkt hinaus erstreckten anderen Ende der Pumpen-Kolben abgestützt.

Gemäß diesem Vorschlag dient die Druckfeder für den Kipphebel dem weiteren Zweck, den Kolben einer Ölpumpe während des Saughubs der Pumpe aus dem Pumpen-Zylinder auszufahren, so daß Öl in die Pumpe angesaugt werden kann, welches während des nachfolgenden Förderhubs aus der Pumpe in einen daran angeschlossenen Schmierölkanal gefördert wird. Während des Förderhubs wird der Pumpen-Kolben durch den Nocken der Nockenwelle gegen die Druckfeder in den Pumpen-ZylLnder eingefahren.

Da die Druckfeder der Ölpumpe gleichzeitig die Anlage des Abtaszpunkts des Kipphebels am Nocken sicherstellt, kann eine Einspritzpumpe mit einem Pumpen-Stempel ohne Rückstellfeder verwendet werden, dessen Ende statt dessen über den Mitnehmer mit dem Kipphebel gekoppelt ist.

Die Ölpumpe ist zweckmäßig derart ausgebildet, daß der Pumpen-Zylinder über ein Saugventil mit einem Ölbehälter und über ein Druckventil mit einem Schmierölkanal verbunden ist.

Zweckmäßig ist der Pumpen-Zylinder so angeordnet, daß das Saugventil direkt in den Sumpf der Ölwanne mündet.

Im folgenden wird ein Ausführungsbeispiel der Erfindung anhand der Zeichnung erläutert.

Die Zeichnung zeigt einen Teilquerschnitt durch einen Einzylinder-Dieselmotor im Bereich der Nockenwelle 1. Diese besitzt einen einzigen Nocken 2, der einerseits für die Betätigung der Schlepphebel 3, mit denen die Ventilstößel für das Einlaß- und das Auslaßventil gesteuert werden, andererseits für die Betätigung eines Kipphebels 5, mit welchem die Einspritzpumpe 5 gesteuert wird dient. Diese sitzt mit ihrem Pumpen-Zylinder 7 direkt in einer entsprechenden Bohrung des Zylinderkopfs 8, in welchen auch die entsprechenden Kanäle für den Kraftstofffluß eingearbeitet sind, nämlich ein Kanal 9 für die Kraftstoffzuführung und ein Kanal 10 für die Kraftstoffrückleitung. Für den Anschluß der Druckleitung ist am oberen Ende des Pumpenkopfs 11 ein Anschlußgewinde 12 vorgesehen. Der Pumpenstempel 13 ist mit seinem kipphebelseitigen Ende 14 über einen Mitnehmer 15 mit einer auf der Welle 17 gelagerten Abtastrolle 16 verbunden. Eine weitere Abtastrolle 18, die um einen im Kipphebel 5 gelagerten Bolzen 19 drehbar ist, wirkt mit dem Nocken 2 zusammen. Der Kipphebel 5 für die Betätigung der Einspritzpumpe 6 ist um eine Kipphebelschwenkachse 20 verschwenkbar. Der Kontakt zwischen der Abtastrolle 18 und dem Nocken 2 der Nockenwelle 1 wird sichergestellt durch eine an einem verlängerten Ende 21 des Kipphebels 5 ansetzende vorgespannte Druckfeder 22, welche gleichzeitig die Spannfeder einer Ölpumpe 23 bildet. Die Ölpumpe 23 besitzt einen hohlzylindrischen Kolben 24, in welchem das obere Ende der Druckfeder 22 aufgenommen ist; dessen unteres Ende ist gegen einen Ventilkörper 25 gestützt, der im Inneren eines als Pumpen-Zylinder dienenden Gehäuses 26 mittels eines Sprengrings 27 befestigt ist. Der Ventilkörper 25 bildet zusammen mit einer Ventilkugel 28, die über einer Öffnung 29 des Ventilkörpers 25 sitzt, ein Saugventil. Durch die Öffnung 29 wird Öl aus einem darunterliegenden Ölsumpf der Ölwanne gemäß Pfeil 3 in das Innere des Pumpen-Zylinder 26 angesaugt, während der Kolben 24 durch die Druckfeder 22 aus dem Pumpen-Zylinder 26 ausgefahren wird. Wenn der Kolben 23 dann im nachfolgenden, einwärts gerichteten Hub die Druckfeder 23 verkürzt, tritt das in das Innere des Pumpen-Zylinders 26 angesaugte Öl durch ein Druckventil 31 in einen daran angeschlossenen Schmierölkanal 32 aus. Die Kompression der Druckfeder 22 erfolgt über den Nockentrieb, wobei eine im zugeordneten Ende des Kipphebels 5 gelagerte Abtastrolle 33 gegen die Stirnfläche des Kolbens 24 drückt, so daß er in den Pumpen-Zylinder 26 einfährt. Die Abtastrolle 33 ist drehbar um einen Bolzen 38 im Ende 21 einer Verlängerung 37 des Kipphebels 5 gelagert. Durch den dabei im Pumpen-Zylinder 26 erzeugten Öldruck wird die Ventilkugel 35 des Druckventils 31 von ihrem Sitz abgehoben, so daß Drucköl durch die Bohrung 36 im Ventilsitz austritt und in den Schmierölkanal 32 entsprechend dem Rythmus der Nockenbetätigung gefördert wird. Eine derartige Schmierung z.B. der Kurbelwellenlager mit Nockenwellenfrequenz ist üblich und ausreichend. Infolge der günstigen Positionierung der Ölpumpe 23 im Zylinderkopf 8 nahe der Nockenwelle 1 ist besonders günstig wegen der kurzen Druckleitung bis zu der unmittelbar daneben liegenden (nicht gekennzeichneten) Kurbelwelle und wegen der eben so kurzen Saugleitung zu der unmittelbar darunter liegenden Ölwanne.

## Patentansprüche

1. Verbrennungsmotor mit Kraftstoff-Einspritzung, insbesondere Einzylinder-Dieselmotor, bei welchem über eine Nockenwelle (1) ein Kipphebel (5) für den Antrieb der Einspritzpumpe (6) betätigt wird, deren Pumpen-Stempel (13) über einen Mitnehmer (15) mit dem Kipphebel (5) verbunden ist, wobei am Kipphebel (5) außerdem eine vorgespannte Druckfeder (22) abgestützt ist, welche den Abtastpunkt (18) des Kipphebels (5) am Nocken (2) hält und die in einem Hohlzylinder aufgenommen Ist, welcher den Kolben (24) einer Ölpumpe (23) bildet.

2. Verbrennungsmotor nach Anspruch 1,
dadurch gekennzeichnet,
daß mit einem Ende des Kipphebels (5) der Stempel (13) der Einspritzpumpe (6) verbunden und an dessen über seinen nockenseitigen Abtastpunkt (18) hinaus erstreckten anderen Ende der Pumpen-Kolben (24) abgestützt ist.

3. Verbrennungsmotor nach Anspruch 1,
dadurch gekennzeichnet,
daß der Pumpen-Zylinder (26) über ein Saugventil mit einem Ölbehälter und über ein Druckventil mit einem Schmierölkanal (32) verbunden ist.

4. Verbrennungsmotor nach Anspruch 3,
dadurch gekennzeichnet,
daß das Saugventil direkt in den Sumpf der Ölwanne mündet.

## Claims

1. A combustion engine including a fuel injection system, in particular a single-cylinder diesel engine in which a rocker arm (5) is actuated by a camshaft (1) for driving an injection pump (6) the pump piston (13) of which is connected to the rocker arm (5) by a dog (15) with an additional biased compression spring (22) being supported by the rocker arm (5). supporting the pick-up point Ii 8) of the rocker arm (5) on the cam (2) and provided in a hollow cylinder forming the piston (24) of an oil pump (23).

2. A combustion engine according to Claim 1, characterised in that the piston (13) of the injection pump (6) is connected to one end of the rocker arm (5) and is supported to the other end of the pump piston (25) extending over the pick-up point (18) on the cam side.

3. A combustion engine according to Claim one. characterised in that the pump cylinder (26) is connected by a suction valve to an oil tank and by a pressure valve to a lubricant channel (32).

4. A combustion engine according to Claim 3, characterised in that the suction valve is directly connected to the oil-pan sump.

## Revendications

1. Moteur à combustion interne comportant un système d'injection du carburant, notamment moteur diesel à un seul cylindre, dans lequel un levier basculant (5) est actionné par l'intermédiaire d'un arbre à came (1) pour l'entraînement de la pompe d'injection (6), dont le plongeur (13) est relié au levier basculant (5) par l'intermédiaire d'un organe d'entraînement (15), alors qu'en outre sur le levier basculant (5) prend appui un ressort de pression précontraint (22), qui maintient le point d'exploration (18) du levier basculant (5) contre la came (2) et qui est logé dans un cylindre creux, qui forme le piston (24) d'une pompe à huile (23).

2. Moteur à combustion interne selon la revendication 1, caractérisé en ce que le plongeur (13) de la pompe d'injection (6) est relié à une extrémité du levier basculant (5) et que le piston (24) de la pompe prend appui sur l'autre extrémité du levier basculant, qui s'étend au-delà de son point d'exploration (18) situé du côté de la came.

3. Moteur à combustion interne selon la revendication 1, caractérisé en ce que le cylindre (26) de la pompe est relié par l'intermédiaire d'une soupape d'aspiration à un réservoir d'huile et par l'intermédiaire d'une soupape de pression à un canal (32) de l'huile de lubrification.

4. Moteur à combustion interne selon la revendication 3, caractérisé en ce que la soupape d'aspiration débouche directement dans le bac du carter d'huile.
